# DEMANDE DE BREVET EUROPEEN

(11) **EP 0 143 026 A1**
(43) Date de publication de la demande: **29.05.1985**
(21) Numéro de dépôt: 84402038.8
(22) Date de dépôt: 10.10.1984
(51) Int. Cl.: E04B 2/50, E04C 1/39, E04B 2/74, E04B 2/54, E04B 1/00

(54) **Ensemble d'éléments modulaires permettant la réalisation de volumes de rangement et plus particulièrement de caves, d'abris de jardin**

(30) Priorité: 11.10.1983 FR 8316319
(71) Demandeur: Ydais, Pierre, F-44880 Sautron (FR)
(72) Inventeur: Ydais, Pierre, F-44880 Sautron (FR)
(74) Mandataire: Phélip, Bruno

(57) **Abrégé**

Ensemble constitué de deux types d'éléments modulaires: un élément simple 1 et un élément cloisonneur 2 permettant la réalisation d'ouvrage par l'assemblage par juxtaposition alternée sur une même ligne horizontale d'éléments 1 et 2, l'angle dudit ouvrage étant obtenu à l'aide d'éléments simples 1, et par superposition de lignes horizontales identiques de façon à déterminer des colonnes verticales par la mise en communication des parties creuses 1e, 1f, 1g, 2e, 2f et 2g, dans lesquelles colonnes est coulé un mortier de béton après mise en place d'un ferraillage verticale 4 en liaison avec un ferraillage horizontal 5 s'inscrivant dans les joints horizontaux. L'élément simple est constitué de deux parois longitudinales 1a, 1 b maintenues à écartement par au moins deux entretoises 1c, 1d, l'élément cloisonneur comporte en plus deux portions de cloison 2h, 2j de hauteur inférieure à celle des parois longitudinales, permettant la mise en appui d'une étagère 3.

L'invention peut être utilisée pour la réalisation de tout volume de rangement.

## Description

La présente invention concerne- des éléments de construction du type modulaire en matériau moulé du genre agglomérés, ou parpaings dont l'assemblage permet la réalisation d'ouvrages dits "en dur".

L'invention a plus particulièrement pour objet des éléments permettant la réalisation de volumes de rangement tels que des caves et/ou des abris de jardin,en formule enterrée ou semi- enterrée, l'assemblage desquels éléments peut s'effectuer par toute personne sans obligation de connaissances spéciales ou d'expérience en matière de construction de bâtiment, une telle formule permettant l'intégration de ces volumes de rangement, soit dans la structure existante d'un bâtiment à usage d'habitation sans nuire à son esthétique et dans des dimensions d'encombrement minimum,soit dans un terrain de surface réduite sans porter atteinte à la qualité de l'environnement. Jusqu'ici la réalisation d'une cave ou d'un local affecté au rangement d'objets s'effectuait par le montage de rayonnages dans l'angle ou le long des murs de ce local, ou des murs de clôture d'un jardin , ces rayonnages étant constitués de poteaux en bois ou en métal sustentant des étagères horizontales, ces éléments vendus séparément ou en kits devant faire l'objet d'ancrages au sol et aux murs pour assurer une bonne stabilité et une bonne tenue mécanique de l'ensemble. Le montage de ces rayonnages nécessite des scellements et un assemblage par boulons.

La présente invention permet d'éviter ces inconvénients en proposant des moyens visant à la réalisation d'ouvrages à partir d'éléments modulaires dont l'assemblage détermine au fur et à mesure du montage, à la fois les éléments de cloisons verticales, les réservations de positionnement des niveaux de rangement horizontaux,ainsi que les moyens de liaison verticaux et horizontaux des éléments.

Les éléments, objets de l'invention, sont de deux types:
-un élément simple,
-un élément cloisonneur,réalisé selon un élément simple sur l'une des faces duquel est disposée à chaque extrémité une paroi perpendiculaire correspondant en hauteur à une portion de la cloison verticale obtenue par empilage des éléments à la construction.

L'élément simple est constitué de deux parois longitudinales verticales maintenues à écartement par l'intermédiaire de deux entretoises transversales situées sensiblement au tiers de la longueur des parois, la hauteur desquelles entretoises est limitée en partie haute à une certaine distance de l'arête supérieure des parois longitudinales dans le but de permettre la mise en place d'un ferraillage dans les joints horizontaux au cours du montage des éléments.

L'élément cloisonneur est constitué d'un élément simple équipé sur l'une de ses faces longitudinales et à chaque extrémité de celle-ci,d'une portion de cloison disposée perpendiculairement, limitée en hauteur à une certaine distance de l'arête supérieure de la paroi longitudinale considérée, de façon à permettre la mise en place d'une étagère en appui horizontal sur les portions de cloisons de l'élément.

L'assemblage des éléments par Juxtaposition en ligne, et par superposition réalise par empilage des parties creuses centrales et d'extrémité des colonnes verticales constituant des coffrages dans lesquels est déversé un mortier de béton avec ferraillage vertical dans les angles de l'ouvrage et de distance en distance sur chacune des parois de celui-ci.

Les dessins annexés illustrent à titre non limitatif un mode de réalisation et de montage d'éléments conformes à la présente invention.Ceux- ci représentent:
-en figure l,une vue de dessus d'un élément simple,
-en figure 2,une vue en élévation du même élément,
-en figure 3,une vue de dessus d'un élément cloisonneur,
-en figure 4,une vue en élévation de l'élément représenté en figure 3,
-en figure S,une vue de dessus partielle de l'angle d'une réalisation à partir d'éléments simples et cloisonneurs,
-en figure 6,une vue en coupe partielle d'une paroi verticale au niveau d'une étagère.

Tel que représenté, l'ensemble des éléments modulaires se compose d'un élément simple 1 destiné à coopérer avec un élément cloisonneur 2. L'élément simple 1 est constitué de deux parois longitudinales la et lb entretoisées au moyen de deux parois transversales lc et ld situées chacune environ au tiers de la longueur des parois longitudinales déterminant ainsi une alvéole ou partie creuse centrale le et deux parties creuses lf,lg débouchantes aux extrémités de l'élément. Les parois transversales ont une hauteur inférieure à celle des parois longitudinales de façon à permettre la mise en place d'un ferraillage dans les plans de joints horizontaux.

L'élément cloisonneur 2 comporte dans sa structure un élément simple de forme et de dimensions identiques à l'élément 1, ci-dessus décrit, c'est-à-dire composé de deux parois longitudinales 2a, 2b entretoisées par deux parois transversales 2c, 2d de hauteur inférieure à celle des parois longitudinales et déterminant une partie creuse centrale 2e et deux parties creuses 2f et 2g débouchantes aux extrémités de l'élément. Sur l'une des parois longitudinales, 2a dans-l'exemple illustré, et aux extrémités de celle-ci partent d'équerre des portions de cloison 2h et 2j de hauteur inférieure à celle des parois longitudinales, la différence de hauteur correspondant à l'espace nécessaire au logement de l'épaisseur d'une étagère 3 en appui horizontal sur les portions de cloison 2h, 2j (figures 5 et 6).

La réalisation d'un ouvrage par juxtaposition alternée sur une même ligne horizontale d'éléments simples 1 et d'éléments cloisonneurs 2, les angles de l'ouvrage étant obtenus à l'aide d'éléments simples,et par superposition de lignes horizontales identiques, détermine des colonnes verticales par la mise en communication des parties creuses le, If, lg, 2e, 2f, 2g, dans lesquelles est coulé un mortier de béton après mise en place d'un ferraillage 4 en liaison avec un ferraillage horizontal 5. Un tel montage confère à l'ensemble une bonne résistance mécanique aux sollicitations verticales et horizontales. Cet ensemble reçoit un plafond qui peut être constitué d'une dalle reposant sur son pourtour sur les portions de cloison 2h et 2j des éléments cloisonneurs de la rangée horizontale supérieure de l'ouvrage.

L'invention ne se limite pas au mode de réali- , sation de ses différentes parties spécialement indiquées, mais elle embrasse toutes les variantes à condition que celles-ci ne soient pas en contradiction avec l'objet de chacune des revendications annexées à la présente description; c'est ainsi que par exemple,le nombre des entretoises transversales des éléments peut être différent et que d'autre part,le matériau utilisé peut être de toute nature.

L'ensemble des éléments modulaires,objet de l'invention, peut être utilisé pour la réalisation de tout volume de rangement,sa conception permet pour une capacité désirée de ce volume de déterminer les quantités exactes des éléments nécessaires, permettant ainsi une commercialisation sous forme de kit.

## Revendications

1.Ensemble d'éléments modulaires permettant la réalisation de volumes de rangement tels que caves, abris de jardin ou autres,caractérisé en ce qu'il est constitué de deux types d'éléments,un élément simple 1 et un élément cloisonneur 2,dont l'assemblage détermine, au fur et à mesure du montage, à la fois les éléments de cloisons verticales, les réservations de positionnement des niveaux de rangement horizontaux,ainsi que les moyens de liaison verticale et horizontale des éléments.

2.Ensemble selon la revendication I,caractérisé en ce que l'élément simple 1 est constitué de deux parois longitudinales la et 1b entretoisées au moyen d'au moins deux parois transversales le et ld , situées à une certaine distance des extrémités des parois longitudinales déterminant ainsi au moins une partie creuse centrale le et deux parties creuses lf, 1g débouchantes aux extrémités de l'élément.

3.Ensemble selon les revendications 1 et 2, prises ensemble, caractérisé en ce que les parois transversales le et ld ont une hauteur inférieure à celle des parois longitudinales la, lb, la différence de hauteur étant destinée à permettre la mise en place d'un ferraillage dans les plans de joints horizontaux.

4.Ensemble selon la revendication l,caractéri₋ sé en ce que la structure de l'élément cloisonneur 2 comporte un élément simple selon les revendications 2 et 3 composé de deux parois longitudinales 2a et 2b entretoisées au moyen d'au moins deux parois transversales 2c et 2g,situées à une certaine distance des extrémités des parois longitudinales déterminant ainsi au moins une partie creuse centrale le et deux parties creuses 2f et 2g débouchantes aux extrémités de l'élément,sur l'une desquelles parois longitudinales et aux extrémités de celle-ci partent d'équerre des portions de cloison 2h et 2j de hauteur inférieure à celle desdites parois longitudinales, la différence de hauteur correspondant à l'espace nécessaire au logement de l'épaisseur d'une étagère 3 destinée à venir en appui sur les portions de cloison 2h et 2j.

5.Volume de rangement réalisé par montage,par juxtaposition alternée sur une même ligne horizontale d'éléments simples 1 et d'éléments cloisonneurs 2 selon l'ensemble des revendications 1 à 4,les angles dudit volume étant obtenus à l'aide d'éléments simples 1, et par superposition de lignes horizontales identiques de façon à déterminer des colonnes verticales par la mise en communication des parties creuses le, lf, lg, 2e, 2f,et 2g dans lesquelles colonnes est coulé un mortier de bétan,après mise en place d'un ferraillage 4 en liaison avec un ferraillage 5,s'inscrivant dans les joints horizontaux dans l'espace séparant la hauteur des entretoises lc, ld et 2c, 2d et l'arête supérieure des parois longitudinales la, lb,et 2a, 2b.
